# EUROPÄISCHE PATENTSCHRIFT

(11) **EP 4 318 812 B1**
(45) Veröffentlichungstag und Bekanntmachung des Hinweises auf die Patenterteilung: **01.10.2025**
(21) Anmeldenummer: 23189158.1
(22) Anmeldetag: 02.08.2023
(51) Int. Cl.: H01R 9/24, H01R 4/48

(54) **ANORDNUNG MIT LEITERMARKIERELEMENT UND VERFAHREN ZUM KENNZEICHNEN UND ANSCHLIESSEN EINES ELEKTRISCHEN LEITERS**
ASSEMBLY WITH CONDUCTOR MARKING ELEMENT AND METHOD FOR MARKING AND CONNECTING AN ELECTRICAL CONDUCTOR
ENSEMBLE AVEC ÉLÉMENT DE MARQUAGE DE CONDUCTEUR ET PROCÉDÉ DE MARQUAGE ET DE CONNEXION D'UN CONDUCTEUR ÉLECTRIQUE

(30) Priorität: 03.08.2022 DE 102022119489
(43) Veröffentlichungstag der Anmeldung: 07.02.2024
(73) Patentinhaber: Wago Verwaltungsgesellschaft mbH, 32423 Minden (DE)
(72) Erfinder: Ziegler, Henryk, 47-150 Raszowa (PL); Gregorczyk, Lukasz, 55-112 Wroclaw (PL)
(74) Vertreter: Günther, Constantin

(56) Entgegenhaltungen:
- DE-A1- 2 402 087
- KR-B1- 101 376 294
- US-B2- 7 052 333

## Beschreibung

Die Erfindung betrifft außerdem eine Anordnung mit einer Leiteranschlussklemme, wenigstens einem derartigen Leitermarkierelement zum Markieren wenigstens eines elektrischen Leiters, wobei das Leitermarkierelement wenigstens ein Halteelement zum mechanischen Halten des Leitermarkierelements am wenigstens einen elektrischen Leiter aufweist, und wenigstens einem elektrischen Leiter. Außerdem betrifft die Erfindung ein Verfahren zum Kennzeichnen und Anschließen eines elektrischen Leiters an einer Leiteranschlussklemme.

Ein Leitermarkierelement ist z.B. aus der DE 20 2013 102 301 U1 bekannt. Aus der DE 24 02 087 A1 sind blanke Anreihklemmen für Null- oder Schutzleiteranschlüsse bekannt. Aus der KR 101376294 B1 ist ein Verbinder zum Anschluss elektrischer Leitungen bekannt.

Der Erfindung liegt die Aufgabe zugrunde, eine Anordnung mit einem Leitermarkierelement mit verbesserter Funktionalität sowie ein Verfahren zum Kennzeichnen und Anschließen eines elektrischen Leiters an einer Leiteranschlussklemme anzugeben.

Diese Aufgabe wird mit einer Anordnung mit einer Leiteranschlussklemme, wenigstens einem elektrischen Leiter) und wenigstens einem Leitermarkierelement zum Markieren wenigstens des elektrischen Leiters gemäß Anspruch 1 gelöst. Dies beinhaltet, dass das Leitermarkierelement wenigstens ein Blockierelement aufweist, mit dem ein Betätigungselement, insbesondere ein verschwenkbarer Betätigungshebel, einer Leiteranschlussklemme in einer vorbestimmten Stellung, insbesondere in einer Geschlossen-Stellung, blockierbar ist, wenn das Leitermarkierelement mit dem Halteelement am wenigstens einen elektrischen Leiter gehalten ist und der wenigstens eine elektrische Leiter an einem Leiterklemmanschluss der Leiteranschlussklemme angeschlossen ist. Des Weiteren sollte das Leitermarkierelement an der Leiteranschlussklemme befestigt sein, z.B. auf die Leiteranschlussklemme aufgesteckt sein. Das Leitermarkierelement hat den Vorteil, dass es eine zusätzliche Funktionalität zur reinen Markierung elektrischer Leiter bietet. Vorteilhafter Weise ermöglicht das erfindungsgemäße Leitermarkierelement insbesondere im Zusammenhang mit Leiteranschlussklemmen, die ein Betätigungselement haben, diese in einem bestimmten Betriebszustand zu verriegeln, indem mittels des Blockierelements das Betätigungselement blockiert wird. Ein solches blockiertes Betätigungselement kann nicht mehr ohne weiteres, zumindest nicht ohne Manipulationen am Leitermarkierelement, wieder unerwünschter Weise in eine andere Stellung gebracht werden, z.B. von einer Geschlossen-Stellung in eine Offen-Stellung.

Auf diese Weise kann ein Leitermarkierelement mit einer integrierten Blockierung eines Betätigungselements der Leiteranschlussklemme bereitgestellt werden. Dabei ist das erfindungsgemäße Leitermarkierelement weiterhin sehr einfach und ergonomisch an einem elektrischen Leiter anbringbar und erlaubt eine zuverlässige Markierung elektrischer Leiter auf einfache Weise.

Das Leitermarkierelement kann insbesondere für Leiteranschlussklemmen mit mehreren Leiteranschlussstellen (mehrpolige Leiteranschlussklemmen), d.h. mit mehreren Leiterklemmanschlüssen, ausgebildet sein. In diesem Fall kann die Breite des Leitermarkierelements an die Teilungsbreite der Leiteranschlussklemme angepasst sein, d.h. die Breite des Leitermarkierelements ist gleich oder kleiner als die Breite eines Leiteranschlussbereichs, in dem ein elektrischer Leiter an einem Leiterklemmanschluss der Leiteranschlussklemme angeschlossen werden kann. Dies hat den Vorteil, dass auch mehrere unmittelbar nebeneinanderliegende Leiteranschlussbereiche bzw. Leiterklemmanschlüsse der Leiteranschlussklemme mit solchen Leitermarkierelementen versehen werden können. Mit anderen Worten ist damit jeder oder eine bestimmte Anzahl von elektrischen Leitern mit einem separaten Leitermarkierelement versehen.

Alternativ wäre auch ein Leitermarkierelement denkbar, welches zwei oder mehr nebeneinander angeordnete Halteelemente für zwei oder mehr elektrische Leiter aufweist. Dementsprechend kann dann das Blockierelement dergestalt ausgebildet sein, dass zwei oder mehr Betätigungshebel gleichzeitig blockierbar sind.

Gemäß einer vorteilhaften Ausgestaltung der Erfindung ist vorgesehen, dass das Halteelement eine umfangsseitig vollständig vom Material des Leitermarkierelements umgebene Durchgangsöffnung in wenigstens einer Wand des Leitermarkierelements aufweist, wobei der elektrische Leiter durch die Durchgangsöffnung hindurchführbar ist. Auf diese Weise kann das Leitermarkierelement über den elektrischen Leiter gefädelt werden. Das Leitermarkierelement kann sich dann nicht mehr vom elektrischen Leiter lösen und dementsprechend nicht verloren gehen. Zudem kann das Leitermarkierelement dann entlang des elektrischen Leiters zuverlässig an die richtige Position der Leiteranschlussklemme geführt werden, um das Betätigungselement zu blockieren.

Das Leitermarkierelement kann z.B. eher "lose" auf den elektrischen Leiter aufgeschoben werden, so dass es an dem Leiter gehalten ist. Möglich ist auch ein "festes" klemmendes Halten des Leitermarkierelements am Leiter, wenn ein bestimmter Isolierungsquerschnitt des Leiters verwendet wird.

Gemäß einer vorteilhaften Ausgestaltung der Erfindung ist vorgesehen, dass das Leitermarkierelement wenigstens ein Verbindungselement hat, mit dem das Leitermarkierelement mittels Formschluss, insbesondere durch Verrastung, an der Leiteranschlussklemme festlegbar ist. Dies erlaubt ein einfaches und schnelles Befestigen des Leitermarkierelements an der Leiteranschlussklemme. Durch das Verbindungselement kann das Leitermarkierelement insbesondere am Gehäuse und/oder am Betätigungselement der Leiteranschlussklemme festgelegt werden. Das Verbindungselement kann z.B. als Rastelement ausgebildet sein, z.B. als Rastvorsprung oder Rastvertiefung je nachdem, auf welche Weise eine einfache und zuverlässige Befestigung an der Leiteranschlussklemme möglich ist.

Gemäß der Erfindung ist vorgesehen, dass das Leitermarkierelement wenigstens eine Basiswand und wenigstens einen winklig zur Basiswand angeordneten, von der Basiswand abragenden Seitenschenkel hat. Das Leitermarkierelement kann z.B., wenn nur ein Seitenschenkel vorhanden ist, L-förmig ausgebildet sein. Der wenigstens eine Seitenschenkel kann an einem Ende der Basiswand angeordnet sein. Sind beispielsweise zwei Seitenschenkel vorhanden, können diese an voneinander abgewandten Enden der Basiswand angeordnet sein. Die Durchgangsöffnung zum Durchführen des elektrischen Leiters kann in der Basiswand angeordnet sein. Der wenigstens eine Seitenschenkel kann im Wesentlichen rechtwinklig zur Basiswand angeordnet sein.

Gemäß einer vorteilhaften Ausgestaltung der Erfindung ist vorgesehen, dass das Leitermarkierelement U-förmig mit zwei voneinander beabstandeten, jeweils von der Basiswand abragenden Seitenschenkeln ausgebildet ist. Dies erlaubt eine einfache, intuitive und sichere Festlegung des Leitermarkierelements an der Leiteranschlussklemme. Das Leitermarkierelement kann auf diese Weise nach Art einer Klammer eine Leiteranschlussklemme an der Außenseite übergreifen. Die Seitenschenkel können im Wesentlichen parallel zueinander verlaufen, zumindest wenn das Leitermarkierelement an der Leiteranschlussklemme befestigt ist.

Gemäß einer vorteilhaften Ausgestaltung der Erfindung ist vorgesehen, dass die Basiswand das Halteelement aufweist oder ausbildet. Die Basiswand kann z.B. als eine flache Platte ausgebildet sein, die in der Mitte oder an anderer Stelle die Durchgangsöffnung hat. Das die Durchgangsöffnung umgebende Material der Basiswand bildet dann das Halteelement zum Halten des Leitermarkierelements an dem elektrischen Leiter.

Gemäß der Erfindung ist vorgesehen, dass wenigstens ein Seitenschenkel das Blockierelement aufweist oder ausbildet. Der Seitenschenkel kann z.B. nach Art einer flachen Platte ausgebildet sein, wobei zumindest ein Bereich dieser Platte das Blockierelement ausbildet.

Gemäß einer vorteilhaften Ausgestaltung der Erfindung ist vorgesehen, dass wenigstens ein Seitenschenkel ein Verbindungselement aufweist oder ausbildet. Auf diese Weise können die Seitenschenkel zugleich noch integrierte Verbindungselemente aufweisen. Ein solches Verbindungselement kann insbesondere am freien Ende eines Seitenschenkels angeordnet sein. Ist an beiden Seitenschenkeln jeweils ein Verbindungselement angeordnet, können die Verbindungselemente an den aufeinander zu weisenden Oberflächen der Seitenschenkels angeordnet sein.

Gemäß einer vorteilhaften Ausgestaltung der Erfindung ist vorgesehen, dass das Leitermarkierelement wenigstens eine Kennzeichnungsfläche für eine Kennzeichnung des elektrischen Leiters mit wenigstens einem typographischen oder sonstigen graphischen Symbol hat. Dies erlaubt eine zuverlässige und gut erkennbare Kennzeichnung des elektrischen Leiters mittels des Leitermarkierelements. Das Leitermarkierelement kann im Herstellzustand bereits mit einem typographischen oder sonstigen graphischen Symbol an der Kennzeichnungsfläche versehen sein. Alternativ kann die Kennzeichnungsfläche auch ganz oder teilweise unbeschriftet sein, d.h. als freie Fläche ausgebildet sein, sodass der Anwender eine entsprechende Kennzeichnung dort anbringen kann. Insbesondere kann eine jeweilige nach außen gerichtete Fläche eines Seitenschenkels oder beider Seitenschenkel als Kennzeichnungsfläche vorhanden sein.

Gemäß einer vorteilhaften Ausgestaltung der Erfindung ist vorgesehen, dass das Leitermarkierelement als Kunststoffbauteil ausgebildet ist, z.B. ganz ohne elektrisch leitende Komponenten. Dies erlaubt eine kostengünstige Herstellung des Leitermarkierelements, z.B. in einem Kunststoff-Spritzgießprozess. Zudem ist das Leitermarkierelement dann relativ leicht, sodass das Gesamtgewicht einer Anordnung mit einer Leiteranschlussklemme, elektrischen Leitern und einem oder mehreren Leitermarkierelementen durch diese Leitermarkierelemente nicht wesentlich erhöht wird. Alle erwähnten Teile des Leitermarkierelements können als eine einstückige Einheit ausgebildet sein, d. h. einstückig ausgeformt sein.

Gemäß einer vorteilhaften Ausgestaltung der Erfindung ist vorgesehen, dass das Leitermarkierelement vollständig oder überwiegend aus transparentem Material ausgebildet ist. Dies hat den Vorteil, dass durch das Leitermarkierelement auch im endgültigen Montagezustand an der Leiteranschlussklemme die Sicht auf bestimmte darunter liegende Teile, wie z.B. das Betätigungselement, nicht oder nur wenig behindert wird.

Je nach Bedarf können an der Anordnung mehrere Leitermarkierelemente an jeweiligen elektrischen Leitern angeordnet sein, sodass mehrere elektrische Leiter mit entsprechenden Kennzeichnungen durch die Leitermarkierelemente versehen werden können.

Das Betätigungselement kann sich zum Beispiel in einer Geschlossen-Stellung befinden, wenn das Leitermarkierelement mit dem Halteelement am wenigstens einen elektrischen Leiter gehalten ist und der wenigstens eine elektrische Leiter an einem Leiterklemmanschluss der Leiteranschlussklemme angeschlossen ist, und kann, da es blockiert ist, nicht in eine Offen-Stellung bewegt werden. In der Geschlossen-Stellung ist der elektrische Leiter an einem Leiterklemmanschluss in der Leiteranschlussklemme festgeklemmt, zum Beispiel mittels eines Federkraftklemmanschlusses der Leiteranschlussklemme. In der Offen-Stellung ist der elektrische Leiter nicht festgeklemmt und kann dementsprechend ohne Kraftaufwand in die Leiteranschlussklemme eingeführt werden oder daraus entfernt werden. Der elektrische Leiter kann ein isolierter elektrischer Leiter sein, der einen elektrisch leitenden Kern und eine diesen Kern umhüllende Isolationsschicht aufweist. Der elektrische Leiter kann insbesondere als Kabel ausgebildet sein.

Gemäß einer vorteilhaften Ausgestaltung der Erfindung ist vorgesehen, dass das Leitermarkierelement die Leiteranschlussklemme an voneinander abgewandten Seiten der Leiteranschlussklemme nach Art einer Klammer übergreift. Auf diese Weise kann das Leitermarkierelement einfach und zuverlässig an der Leiteranschlussklemme befestigt werden und kann zudem relativ schmalbauend gestaltet werden, sodass seine Breite die Teilungsbreite der Leiteranschlussklemme nicht übersteigt.

Die eingangs genannte Aufgabe wird außerdem gelöst durch ein Verfahren zum Kennzeichnen und Anschließen eines elektrischen Leiters zur Herstellung einer Anordnung der zuvor erläuterten Art gemäß Anspruch 11. Das Verfahren beinhaltet unter anderem die folgenden Schritte:
a) Anbringen eines Leitermarkierelements mit einem Halteelement an dem elektrischen Leiter,
b) elektrisches Anschließen dieses elektrischen Leiters an einem Leiterklemmanschluss einer Leiteranschlussklemme, wobei ein diesem Leiterklemmanschluss zugeordnetes Betätigungselement der Leiteranschlussklemme in einer Geschlossen-Stellung ist oder in eine Geschlossen-Stellung überführt wird,
c) Aufschieben des Leitermarkierelements entlang des elektrischen Leiters auf die Leiteranschlussklemme, bis durch ein Blockierelement das diesem Leiterklemmanschluss zugeordnete Betätigungselement der Leiteranschlussklemme blockiert ist.

Auch hierdurch können die zuvor erläuterten Vorteile realisiert werden. Am Ende dieses Vorgangs kann somit das Betätigungselement nicht in die Offen-Stellung bewegt werden, weil es durch das Blockierelement blockiert ist. Dabei kann das Leitermarkierelement über dessen Verbindungselement an der Leiteranschlussklemme festgelegt werden, z.B. durch Verrastung.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°). Die Erfindung wird nachfolgend anhand von Ausführungsbeispielen unter Verwendung von Zeichnungen näher erläutert.

Es zeigen
- Figuren 1, 2: ein Leitermarkierelement in unterschiedlichen perspektivischen Ansichten,
- Figur 3: elektrische Leiter und Leitermarkierelemente,
- Figur 4: eine Anordnung mit einer Leiteranschlussklemme, einem Leitermarkierelement und elektrischen Leitern.

Wie die Figuren 1 und 2 zeigen, kann das Leitermarkierelement 1 als einteilige oder mehrteilige Einheit ausgebildet sein, die eine Basiswand 2 und zwei jeweils an voneinander fortgewandten Enden der Basiswand 2 angeordnete und im Wesentlichen parallel zueinander abragende Seitenschenkel 3, 4 hat. Die Seitenschenkel 3, 4 können beispielsweise im rechten Winkel zur Basiswand 2 angeordnet sein oder, wie insbesondere die Figur 2 verdeutlicht, in einem etwas geringerem Winkel als 90°, sodass die Seitenschenkel 3, 4 zum freien Ende hin aufeinander zu verlaufen. In der Basiswand 2 ist eine Durchgangsöffnung 5 vorhanden, durch die ein mit dem Leitermarkierelement 1 zu markierender elektrischer Leiter hindurchgeführt werden kann. Hierdurch wird ein Halteelement zum mechanischen Halten des Leitermarkierelements 1 am elektrischen Leiter gebildet.

Einer oder beide Seitenschenkel 3, 4 können an der jeweils zum anderen Seitenschenkel gewandten Innenseite einen Bereich haben, der ein Blockierelement 7 zum Blockieren eines Betätigungselements einer Leiteranschlussklemme ausbildet. Zusätzlich können an einem oder beiden Seitenschenkeln 3, 4, insbesondere an deren freien Enden, eines oder mehrere Verbindungselemente 6 angeordnet sein, z.B. in Richtung zum jeweils anderen Seitenschenkel 3, 4 hin abragende Rastelemente. Mit solchen Verbindungselementen 6 kann das Leitermarkierelement 1 einfach und zuverlässig an einer Leiteranschlussklemme durch Formschluss festgelegt werden.

An den Außenseiten einer oder beider Seitenschenkel 3, 4 kann eine Kennzeichnungsfläche 8 für die Kennzeichnung des elektrischen Leiters vorhanden sein. Die Figur 1 zeigt eine noch nicht beschriftete und somit leere Kennzeichnungsfläche 8. In der Figur 2 ist dargestellt, dass die Kennzeichnungsfläche 8 mit einer Kennzeichnung 9 versehen ist.

Die Figur 3 zeigt die Anordnung von Leitermarkierelementen 1 gemäß einer der Figu-ren 1, 2 an jeweils einem elektrischen Leiter 10. Erkennbar ist, dass an zwei elektrischen Leitern 10 bereits ein Leitermarkierelement 1 angebracht ist. Ein weiteres Leitermarkierelement 1 wurde noch nicht am elektrischen Leiter 10 angebracht. Das Leitermarkierelement 1 eignet sich insbesondere für elektrische Leiter 10 in Form isolierter elektrischer Leiter, d.h. mit einer äußeren Leiterisolationsschicht 12 und einem darin angeordneten elektrisch leitenden Kern 11, z.B. einem eindrähtigen Leiter, einem feindrähtigen Leiter oder einem Litzenleiter, d.h. für die Anbringung an einem sog. Kabel. Die elektrischen Leiter 10 können Teil eines mehradrigen Kabels sein, das eine Außenisolationsschicht 13 hat, die mehrere elektrische Leiter 10 umhüllt. Erkennbar ist ferner, dass der elektrische Leiter 10 von einer den Seitenschenkeln 3, 4 abgewandten Seite her in die Durchgangsöffnung 5 mit dem abisolierten elektrisch leitenden Kern 11 zuerst eingeführt ist.

Die Figur 4 zeigt eine Anordnung mit einer mehrpoligen Leiteranschlussklemme 20, in diesem Fall einer fünfpoligen Leiteranschlussklemme. Die Leiteranschlussklemme 20 weist ein Gehäuse 21 auf, das zum Einführen jeweiliger elektrischer Leiter mehrere Leitereinführungsöffnungen 22 aufweist. Für jeden Leiterklemmanschluss der Leiteranschlussklemme 20 ist ein jeweiliges Betätigungselement 23 vorhanden, in diesem Fall in Form eines verschwenkbaren Betätigungshebels. Bei den links dargestellten vier Leiterklemmanschlüssen sind die Betätigungshebel 23 jeweils in der Offen-Stellung. Bei dem rechts dargestellten Leiterklemmanschluss ist das Betätigungselement 23 in der Geschlossen-Stellung. Es ist auch ein elektrischer Leiter 10 an diesem rechten Leiterklemmanschluss angeschlossen. Man erkennt, dass ein Leitermarkierelement 1 der zuvor erläuterten Art an der Leiteranschlussklemme 20 befestigt ist und das rechts dargestellte Betätigungselement 23 übergreift und damit blockiert. Das Leitermarkierelement 1 ist mit seinen Verbindungselementen 6 an der Rückseite des Gehäuses 21 verrastet. Man erkennt, dass das Leitermarkierelement 1 die Leiteranschlussklemme nach Art einer Klammer übergreift.

### Bezugszeichenliste

- 1: Leitermarkierelement
- 2: Basiswand
- 3: Seitenschenkel
- 4: Seitenschenkel
- 5: Durchgangsöffnung
- 6: Verbindungselement
- 7: Blockierelement
- 8: Kennzeichnungsfläche
- 9: Kennzeichnung
- 10: elektrischer Leiter
- 11: elektrisch leitender Kern
- 12: Leiterisolationsschicht
- 13: Außenisolationsschicht
- 20: Leiteranschlussklemme
- 21: Gehäuse
- 22: Leitereinführungsöffnung
- 23: Betätigungselement

## Patentansprüche

1. Anordnung mit einer Leiteranschlussklemme (20), wenigstens einem elektrischen Leiter (10) und wenigstens einem Leitermarkierelement (1) zum Markieren wenigstens des elektrischen Leiters (10), wobei das Leitermarkierelement (1) wenigstens ein Halteelement zum mechanischen Halten des Leitermarkierelements (1) am wenigstens einen elektrischen Leiter aufweist, wobei das Leitermarkierelement (1) wenigstens ein Blockierelement (7) aufweist, mit dem ein Betätigungselement (23), insbesondere ein verschwenkbarer Betätigungshebel, der Leiteranschlussklemme (20) in einer vorbestimmten Stellung, insbesondere in einer Geschlossen-Stellung, blockierbar ist, wenn das Leitermarkierelement (1) mit dem Halteelement am wenigstens einen elektrischen Leiter gehalten ist und der wenigstens eine elektrische Leiter an einem Leiterklemmanschluss der Leiteranschlussklemme (20) angeschlossen ist, wobei das wenigstens eine Leitermarkierelement (1) mittels seines Halteelements am wenigstens einen elektrischen Leiter (10) gehalten ist, der wenigstens eine elektrische Leiter (10) elektrisch an einem Leiterklemmanschluss der Leiteranschlussklemme (20) angeschlossen ist und das Leitermarkierelement (1) an die Leiteranschlussklemme (20) angesetzt ist, sodass durch das Blockierelement (7) des wenigstens einen Leitermarkierelements (1) das Betätigungselement (23) der Leiteranschlussklemme (20) blockiert ist und nicht in die geöffnete Position bewegt werden kann, **dadurch gekennzeichnet, dass** das Leitermarkierelement (1) wenigstens eine Basiswand (2) und wenigstens einen winklig zur Basiswand (2) angeordneten, von der Basiswand (2) abragenden Seitenschenkel (3, 4) hat, wobei wenigstens ein Seitenschenkel (3, 4) das Blockierelement (7) aufweist oder ausbildet.

2. Anordnung nach Anspruch 1, **dadurch gekennzeichnet, dass** das Halteelement eine umfangsseitig vollständig vom Material des Leitermarkierelements (1) umgebene Durchgangsöffnung (5) in wenigstens einer Wand des Leitermarkierelements (1) aufweist, wobei der elektrische Leiter durch die Durchgangsöffnung (5) hindurchführbar ist.

3. Anordnung nach einem der vorhergehenden Ansprüche, **dadurch gekennzeichnet, dass** das Leitermarkierelement (1) wenigstens ein Verbindungselement (6) hat, mit dem das Leitermarkierelement (1) mittels Formschluss an der Leiteranschlussklemme (20) festlegbar ist.

4. Anordnung nach einem der vorhergehenden Ansprüche, **dadurch gekennzeichnet, dass** das Leitermarkierelement (1) U-förmig mit zwei voneinander beabstandeten, jeweils von der Basiswand (2) abragenden Seitenschenkeln (3, 4) ausgebildet ist.

5. Anordnung nach einem der vorhergehenden Ansprüche, **dadurch gekennzeichnet, dass** die Basiswand (2) das Halteelement aufweist oder ausbildet.

6. Anordnung nach einem der vorhergehenden Ansprüche, **dadurch gekennzeichnet, dass** wenigstens ein Seitenschenkel (3, 4) ein Verbindungselement (6) aufweist oder ausbildet.

7. Anordnung nach einem der vorhergehenden Ansprüche, **dadurch gekennzeichnet, dass** das Leitermarkierelement (1) wenigstens eine Kennzeichnungsfläche (8) für eine Kennzeichnung (9) des elektrischen Leiters (10) mit wenigstens einem typographischen oder sonstigen graphischen Symbol hat.

8. Anordnung nach einem der vorhergehenden Ansprüche, **dadurch gekennzeichnet, dass** das Leitermarkierelement (1) als Kunststoffbauteil ausgebildet ist.

9. Anordnung nach einem der vorhergehenden Ansprüche, **dadurch gekennzeichnet, dass** das Leitermarkierelement (1) vollständig oder überwiegend aus transparentem Material ausgebildet ist.

10. Anordnung nach einem der vorhergehenden Ansprüche, **dadurch gekennzeichnet, dass** das Leitermarkierelement (1) die Leiteranschlussklemme (20) an voneinander abgewandten Seiten der Leiteranschlussklemme (20) nach Art einer Klammer übergreift.

11. Verfahren zum Kennzeichnen und Anschließen eines elektrischen Leiters (10) an einer Leiteranschlussklemme (20) zur Herstellung einer Anordnung nach einem der vorhergehenden Ansprüche mit folgenden Schritten:
a) Anbringen eines Leitermarkierelements (1) mit einem Halteelement an dem elektrischen Leiter (10), wobei das Halteelement zum mechansichen Halten des Leitermarkierelements (1) am elektrischen Leiter (10) dient,
b) elektrisches Anschließen dieses elektrischen Leiters (10) an einem Leiterklemmanschluss der Leiteranschlussklemme (20), wobei ein diesem Leiterklemmanschluss zugeordnetes Betätigungselement (23) der Leiteranschlussklemme (20) in einer Geschlossen-Stellung ist oder in eine Geschlossen-Stellung überführt wird,
c) Aufschieben des Leitermarkierelements (1) entlang des elektrischen Leiters (10) auf die Leiteranschlussklemme (20), bis durch ein Blockierelement (7) das diesem Leiterklemmanschluss zugeordnete Betätigungselement (23) der Leiteranschlussklemme (20) blockiert ist, wobei das Leitermarkierelement (1) wenigstens eine Basiswand (2) und wenigstens einen winklig zur Basiswand (2) angeordneten, von der Basiswand (2) abragenden Seitenschenkel (3, 4) hat, wobei wenigstens ein Seitenschenkel (3, 4) das Blockierelement (7) aufweist oder ausbildet.

12. Verfahren nach Anspruch 11, **dadurch gekennzeichnet, dass** das Leitermarkierelement (1) über ein Verbindungselement (6) an der Leiteranschlussklemme (20) festgelegt wird.

## Claims

1. Arrangement having a conductor connection terminal (20), at least one electrical conductor (10) and at least one conductor marking element (1) for marking at least the electrical conductor (10), the conductor marking element (1) having at least one retaining element for mechanically retaining the conductor marking element (1) on the at least one electrical conductor, the conductor marking element (1) having at least one blocking element (7), with which an actuating element (23), in particular a pivotable actuating lever, of the conductor connection terminal (20) can be blocked in a predetermined position, in particular in a closed position, when the conductor marking element (1) is held with the retaining element on the at least one electrical conductor and the at least one electrical conductor is connected to a conductor clamping connection of the conductor connection terminal (20), wherein the at least one conductor marking element (1) is held on the at least one electrical conductor (10) by means of its retaining element, the at least one electrical conductor (10) is electrically connected to a conductor clamping connection of the conductor connection terminal (20) and the conductor marking element (1) is attached to the conductor connection terminal (20), so that the actuating element (23) of the conductor connection terminal (20) is blocked by the blocking element (7) of the at least one conductor marking element (1) and cannot be moved into the open position, **characterized in that** the conductor marking element (1) has at least one base wall (2) and at least one side leg (3, 4) arranged at an angle to the base wall (2) and projecting from the base wall (2), at least one side leg (3, 4) having or forming the blocking element (7).

2. Arrangement according to claim 1, **characterized in that** the retaining element has a through-opening (5) in at least one wall of the conductor marking element (1) which is completely surrounded on the circumference by the material of the conductor marking element (1), it being possible to pass the electrical conductor through the through-opening (5).

3. Arrangement according to one of the preceding claims, **characterized in that** the conductor marking element (1) has at least one connecting element (6), with which the conductor marking element (1) can be fixed to the conductor connection terminal (20) by means of positive locking.

4. Arrangement according to one of the preceding claims, **characterized in that** the conductor marking element (1) is U-shaped with two side legs (3, 4) spaced apart from one another and each projecting from the base wall (2).

5. Arrangement according to one of the preceding claims, **characterized in that** the base wall (2) has or forms the retaining element.

6. Arrangement according to one of the preceding claims, **characterized in that** at least one side leg (3, 4) has or forms a connecting element (6).

7. Arrangement according to one of the preceding claims, **characterized in that** the conductor marking element (1) has at least one marking surface (8) for marking (9) the electrical conductor (10) with at least one typographic or other graphic symbol.

8. Arrangement according to one of the preceding claims, **characterized in that** the conductor marking element (1) is designed as a plastic component.

9. Arrangement according to one of the preceding claims, **characterized in that** the conductor marking element (1) is made entirely or predominantly of transparent material.

10. Arrangement according to one of the preceding claims, **characterized in that** the conductor marking element (1) engages over the conductor connection terminal (20) on opposite sides of the conductor connection terminal (20) in the manner of a clamp.

11. A method of marking and connecting an electrical conductor (10) to a conductor connection terminal (20) for producing an arrangement according to any one of the preceding claims, comprising the following steps:
a) arrangement of a conductor marking element (1) with a retaining element to the electrical conductor (10), the retaining element serving to mechanically hold the conductor marking element (1) on the electrical conductor (10),
b) electrical connection of this electrical conductor (10) to a conductor clamping connection of the conductor connection terminal (20), an actuating element (23) of the conductor connection terminal (20) assigned to this conductor clamping connection being in a closed position or being transferred to a closed position,
c) pushing the conductor marking element (1) along the electrical conductor (10) onto the conductor connection terminal (20) until the actuating element (23) of the conductor connection terminal (20) assigned to this conductor clamping connection is blocked by a blocking element (7), wherein the conductor marking element (1) has at least one base wall (2) and at least one side leg (3, 4) arranged at an angle to the base wall (2) and projecting from the base wall (2), wherein at least one side leg (3, 4) has or forms the blocking element (7).

12. Method according to claim 11, **characterized in that** the conductor marking element (1) is fixed to the conductor connection terminal (20) via a connecting element (6).

## Revendications

1. Ensemble comprenant une borne de raccordement de conducteur (20), au moins un conducteur électrique (10) et au moins un élément de marquage de conducteur (1) pour marquer au moins le conducteur électrique (10),
dans lequel
l'élément de marquage de conducteur (1) comprend au moins un élément de maintien pour maintenir mécaniquement l'élément de marquage de conducteur (1) sur ledit au moins un conducteur électrique, l'élément de marquage de conducteur (1) comprend au moins un élément de blocage (7) permettant de bloquer un élément d'actionnement (23), en particulier un levier d'actionnement pivotant, de la borne de raccordement de conducteur (20) dans une position prédéterminée, en particulier dans une position fermée, lorsque l'élément de marquage de conducteur (1) est maintenu sur ledit au moins un conducteur électrique par l'élément de maintien et que ledit au moins un conducteur électrique est raccordé à un raccord de serrage de conducteur de la borne de raccordement de conducteur (20),
ledit au moins un élément de marquage de conducteur (1) est maintenu sur ledit au moins un conducteur électrique (10) au moyen de son élément de maintien,
ledit au moins un conducteur électrique (10) est raccordé électriquement à un raccord de serrage de conducteur de la borne de raccordement de conducteur (20), et l'élément de marquage de conducteur (1) est placé sur la borne de raccordement de conducteur (20), de sorte que l'élément d'actionnement (23) de la borne de raccordement de conducteur (20) est bloqué par l'élément de blocage (7) dudit au moins un élément de marquage de conducteur (1) et ne peut pas être déplacé vers la position ouverte,
**caractérisé en ce que**
l'élément de marquage de conducteur (1) comprend au moins une paroi de base (2) et au moins une branche latérale (3, 4) disposée selon un angle par rapport à la paroi de base (2) et dépassant de la paroi de base (2), et au moins une branche latérale (3, 4) présente ou constitue l'élément de blocage (7).

2. Ensemble selon la revendication 1,
**caractérisé en ce que** l'élément de maintien présente une ouverture de passage (5), entièrement entourée sur sa périphérie par le matériau de l'élément de marquage de conducteur (1), dans au moins une paroi de l'élément de marquage de conducteur (1), le conducteur électrique pouvant être mené à travers l'ouverture de passage (5).

3. Ensemble selon l'une des revendications précédentes,
**caractérisé en ce que** l'élément de marquage de conducteur (1) comprend au moins un élément de liaison (6) permettant de fixer par engagement positif l'élément de marquage de conducteur (1) à la borne de raccordement de conducteur (20).

4. Dispositif selon l'une des revendications précédentes,
**caractérisé en ce que** l'élément de marquage de conducteur (1) est réalisé en forme de U avec deux branches latérales (3, 4) espacées l'une de l'autre et dépassant chacune de la paroi de base (2).

5. Ensemble selon l'une des revendications précédentes,
**caractérisé en ce que** la paroi de base (2) présente ou constitue l'élément de maintien.

6. Ensemble selon l'une des revendications précédentes,
**caractérisé en ce qu'**au moins une branche latérale (3, 4) présente ou constitue l'élément de liaison (6).

7. Ensemble selon l'une des revendications précédentes.
**caractérisé en ce que** l'élément de marquage de conducteur (1) présente au moins une surface de caractérisation (8) pour une caractérisation (9) du conducteur électrique (10) avec au moins un symbole typographique ou autre symbole graphique.

8. Ensemble selon l'une des revendications précédentes,
**caractérisé en ce que** l'élément de marquage de conducteur (1) est réalisé sous forme de pièce en matière plastique.

9. Ensemble selon l'une des revendications précédentes,
**caractérisé en ce que** l'élément de marquage de conducteur (1) est réalisé entièrement ou principalement en un matériau transparent.

10. Ensemble selon l'une des revendications précédentes,
**caractérisé en ce que** l'élément de marquage de conducteur (1) recouvre la borne de raccordement de conducteur (20) à la manière d'une pince sur les côtés de la borne de raccordement de conducteur (20) détournés l'un de l'autre.

11. Procédé de caractérisation et de raccordement d'un conducteur électrique (10) à une borne de raccordement de conducteur (20) pour la fabrication d'un ensemble selon l'une des revendications précédentes, comprenant les étapes suivantes consistant à :
a) monter un élément de marquage de conducteur (1) sur le conducteur électrique (10) par un élément de maintien, l'élément de maintien servant à maintenir mécaniquement l'élément de marquage de conducteur (1) sur le conducteur électrique (10),
b) raccorder électriquement ledit conducteur électrique (10) à un raccord de serrage de conducteur de la borne de raccordement de conducteur (20), un élément d'actionnement (23) de la borne de raccordement de conducteur (20) associé audit raccord de serrage de conducteur étant dans une position fermée ou étant transféré dans une position fermée,
c) faire glisser l'élément de marquage de conducteur (1) le long du conducteur électrique (10) sur la borne de raccordement de conducteur (20) jusqu'à ce que l'élément d'actionnement (23) de la borne de raccordement de conducteur (20) associé audit raccord de serrage de conducteur soit bloqué par un élément de blocage (7),
dans lequel
l'élément de marquage de conducteur (1) comprend au moins une paroi de base (2) et au moins une branche latérale (3, 4) disposée selon un angle par rapport à la paroi de base (2) et dépassant de la paroi de base (2), et
au moins une branche latérale (3, 4) présente ou constitue l'élément de blocage (7).

12. Procédé selon la revendication 11,
**caractérisé en ce que** l'élément de marquage de conducteur (1) est fixé à la borne de raccordement de conducteur (20) par un élément de liaison (6).
